# FASCICULE DE BREVET EUROPEEN

(11) **EP 0 048 644 B1**
(45) Date de publication et mention de la délivrance du brevet: **31.10.1984**
(21) Numéro de dépôt: 81401324.9
(22) Date de dépôt: 20.08.1981
(51) Int. Cl.: F42B 13/16, F42B 9/02

(54) **Projectile empenné du type flèche**
Geschoss mit Leitflossen in Gestalt eines Pfeiles
Vaned projectile of the arrow type

(30) Priorité: 23.09.1980 FR 8020381
(43) Date de publication de la demande: 31.03.1982
(73) Titulaire: ETAT-FRANCAIS représenté par le DELEGUE GENERAL POUR L'ARMEMENT, F-75997 Paris Armées (FR); Rheinmetall GmbH, 40880 Ratingen (DE)
(72) Inventeur: Bisping, Bernhard, D-4030 Ratingen-Hösel (DE); Gersbach, Klaus, D-4156 Willich 1 (DE); Luther, Hans Werner, D-4044 Kaarst 2 (DE); Simon, Walter, D-5100 Aachen (DE); Wallow, Peter, D-4000 Düsseldorf 12 (DE); Montier, Patrick, F-18000 Bourges (FR); Moreau, Pierre André, F-18000 Bourges (FR); Sauvestres, Jean Claude, F-18230 Saint-Doulchard (FR)

## Description

La présente invention concerne une munition antichar comportant un projectile empenné du type flèche et un sabot de lancement.

Pour tirer dans de bonnes conditions ce type de munitions, le projectile doit être maintenu immobile dans le tube de l'arme jusqu'à ce qu'un seuil déterminé de la pression des gaz de propulsion soit atteint, ce seuil correspondant à la pression dite de forcement. Lorsque cette pression est atteinte, le mouvement du projectile s'amorce. Cette pression de forcement est un des paramètres important en balistique intérieure conditionnant d'une part la régularité du couple pression des gaz de combustion-vitesse initiale du projectile et d'autre part la constance de la pression de bouchhe du tube. La régularité de cette pression de forcement est nécessaire pour obtenir une dispersion minimum sur la précision du tir.

Le forcement pour des projectiles à énergie cinétique du type flèche tirables à l'aide d'un tube lisse est actuellement réalisé de deux manières suivant la nature de la douille sur laquelle est monté le projectile. Dans le cas d'une douille métallique la forcement est obtenu par sertissage de la douille sur le sabot du projectile. Cette technique est illustrée par les brevets US 3 107 615 et FR 2331 771 qui montrent le sertissage de la douille sur une gorge du sabot du projectile.

Le brevet FR 1 125503 montre un projectile dans lequel le guidage de la munition est effectué directement par l'empennage de la flèche en appui sur le tube de l'arme au travers de fentes d'un manchon tandis que le forcement est assuré par un tube métallique rendant solidaire au stockage (et jusqu'à son sectionnement) la flèche et sa douille.

Cette technique de forcement et de guidage n'est pas fiable car elle amène à une dispersion des efforts de forcement incompatible avec une bonne régularité du tir et de plus crée des problèmes de ballistique extérieure presque insurmontables en raison de guidage en sortie du tube de l'arme.

En ce qui concerne les projectiles montés sur une douille combustible, le forcement est réalisé par le frottement des ceintures d'étanchéité et de guidage du sabot dans le tube. Ainsi la pression de forcement est atteinte lorsque les forces engendrées par la pression des gaz vainquent les forces de frottement.

Quelle que soit la technique utilisée, il s'avère difficile e maîtriser avec précision les éléments permettant d'obtenir une pression de forcement sensiblement constante pour un lot de munitions. En effet, le sertissage de la douille sur le projectile ne peut être réalisé de façon très reproductible compte tenu qu'il s'agit de réaliser une déformation permanente de la douille, fonction de l'outillage et de la nuance de métal constituant la douille. Dans le cas des douilles combustibles, la constance de la pression de forcement dépend d'une part de la nature de système d'étanchéité et, principalement des états de surface et des tolérances dimensionnelles relatives au couple ceintures-tube et d'autre part, du degré d'usure du tube de l'arme. Alors que les dimensions sont facilement contrôlables, il n'en est pas de même en ce qui concerne la maîtrise des états de surface qui, pour être de qualité constante nécessitent une attention particulière tout au long de leur fabrication.

La présente invention a pour but d'apporter une solution efficace aux problèmes de forcement, en supprimant les inconvénients des techniques connues, de manière à réduire les dispersions sur la pression de forcement, et par conséquent en améliorant considérablement la précision balistique du tir en assurant la régularite du couple pression des gaz de combustion - vitesse initiale du projectile et la constance de la pession à la bouche du tube de l'arme.

Un autre avantage réside dans le fait que ce type de solution permet un montage aisé du projectile dans la douille tout en favorisant son maintien.

Le montage selon l'invention permet, de façon avantageuse, de réduire les dispersions sur la pression de forcement, même lorsque le tir est effectué dans un tube usagé.

Le dispositif selon l'invention permet également de fournir des moyens assurant le guidage précis du projectile pendant la phase canon, assurant sa stabilité et contribuant à l'amélioration de précision du tir.

L'invention a donc pour objet une munition antichar pour arme à tube lisse comportant:
- un projectile empenné du type flèche
- un sabot de lancement comportant une partie tubulaire enserrant la flèche et utilisé en phase canon pour le guidage du projectile et sa propulsion
- et un étui contenant le chargement propulsif et sur lequel est fixé le sabot de lancement, cette munition venant se mettre à poste en appui contre un cône de forcement.

Cette arme est caractérisée en ce que le sabot comporte, en combinaison avec la partie tubulaire, une partie avant de même calibre que le tube de l'arme et permettant le guidage et l'étanchéité entre la chambre de combustion et l'avant du tube de l'arme, et une partie arrière s'appuyant sur le cône de forcement pour assurer le forcement du projectile dans le tube et comportant des évidemments permettant le passage des gaz de propulsion vers la partie avant du sabot.

Selon une variante, la partie arrière est constituée d'une plaque ajourée liée à la partie tubulaire du sabot et dont le bord libre vient prendre appui en tout ou partie de son pourtour sur le cône de forcement.

Dans un autre mode de réalisation la partie arrière est constituée par au moins deux ailettes solidaires de la partie tubulaire du sabot et dont les extrémités libres prennent appui sur le cône de forcement. La partie arrière peut également comporter trois ailettes.

La munition selon l'invention est également caractérisée par le fait que l'extrémité libre de la partie arrière du sabot comporte des pions en matériau déformable venant prendre appui sur le cône de forcement.

Lorsque la munition comporte une douille non combustible, celle-ci comprend le cône de forcement, la partie arrière du sabot étant en appui sur ledit cône.

Dans un type de réalisation préférentielle et, dans le cas où la munition comporte une douille combustible, les pions disposés à l'extrémité libre de la partie arrière du sabot viennent en appui sur le cône de forcement du tube au travers de l'étui.

D'autres caractéristiques et avantages que procure l'invention apparaîtront au cours de la description détaillée qui va suivre, faite en regard des dessins annexés qui représentent, à titre illustratif mais non limitatif, diverses variantes d'exécution.

Sur ces dessins:
la figure 1 représente une coupe longitudinale partielle d'un premier mode de réalisation du projectile selon l'invention
la figue 1 b représente un détail de la partie arrière du projectile de la figure 1 a à une échelle supérieure
la figure 1 c représente une coupe transversale selon 1.1. de la figure 1 a
la figure 2 a représente une coupe partielle longitudinale de la partie arrière d'un deuxième mode de réalisation
la figure 2 b représente une coupe transversale selon ILII. de la figure 2 a
la figure 2 c représente une coupe selon IILIII. de la figure 2 b
la figure 3 a représente une coupe partielle longitudinale d'un troisième mode de réalisation d'un projectile selon l'invention
la figure 3 b représente une coupe transversale selon IV.IV. de la figure 3 a
la figure 3 c représente une coupe partielle d'une autre variante, utilisable lorsque la douille est en matériau non combustible.

La figure 1 a représente un projectile à énergie cinétique empenné 1, entraîne pendant la phase canon par un sabot 2 constitué de trois coquilles 2 a, 2 b et 2 c. A la sortie du tube, les trois coquilles sont éliminées sous l'effet des forces aérodynamiques libérant ainsi le projectile. L'entraînement du procetile par le sabot est réalisé par des moyens connus tels que des filetages 3 ou des gorges et enons disposés à l'interface du projectile et des coquilles. Le projectile est maintenu dans une douille 4 qui contient la charge propulsive et qui, dans ce premier mode de réalisation, est un matériau combustible. Sur cette figure, la munition est représentée à poste dans le tube 5 de l'arme qui comprend le logement 6 de la douille, le cône de forcement 7 et le tube de lancement proprement dit 8. Dans ce cas, la munition à tirer étant stabilisée par empennage, le tube est non rayé ou faiblement rayé.

Le sabot 2 comprend une plaque de poussée 21 de diamètre extérieur au calibre et, une partie tubulaire 22 enserrant la flèche et sur laquelle sont fixées trois ailettes 10. La plaque de poussée 21 comprend une gorge circulaire 9 dans laquelle est placé un joint approprié qui évite les fuites de gaz de propulsion pendant la phase de balistique intérieure. Les extrémités inférieures des ailettes 10 sont rattachées à la partie tubulaire 22 alors que les extrémités libres sont munies de pions 11 venant en appui sur le cône de forcement 7 et raversant la douille 4 (figure 1 b). Ces pions sont constitués par un matériau déformable tel que par exemple des polyamides chargées ou non, du cuivre ou des alliages. Dans ce premier exemple de réalisation, chaque coquille 2 a, 2 b ou 2 c est munie d'une ailette, les surfaces de contacts entre les coquilles étant décalées par rapport aux ailettes dei(figure 1 c). 3

Les figures 2 a, 2 b et 2 c représentent une deuxième variante de l'invention. Dans cet exemple, les axes de symétrie 10 a, 10 b et 10 c des ailettes 10 sont situés dans les plans de contact des coquilles 2 a, 2 b et 2 c. L'assemblage de ces divers éléments se fait à l'aide d'agraphes 12 destinées à se rompre lors de la phase de balistique intermédiaire, facilitant ainsi l'élimination du sabot.

De façon indentique à l'exemple de réalisation précédent, les pions 11 traversent la douille combustible 4.

L'assemblage du projectile et de la douille est effectué par l'ouverture avant de cette dernière. Les pions 11 sont fixés au travers des trous 14 lorsque le projectile est en position dans la douille. Cette solution offre l'avantage de maintenir très fermement le projectile dans la douille, vue la longueur importante comprise entre les pions et la partie avant de la douille sur la plaque de poussée 21. Le projectile étant monté, les interstices entre la douille et les pions sont col- mattés assurant ainsi un conditionnement étanche de la charge propulsive.

Les figures 3 a et 3 b représentent une autre variante de l'invention dans le cas où la douille utilisée est métallique.

Le cône de forcement 7 qui, dans les exemples précédents était réalisé directement dans le tube de l'arme, est maintenant compris dans la douille dont le diamètre intérieur de l'extrémité avant est au calibre, ce qui assure la continuité du guidage du projectile pendant la phase canon sur la partie 13 du tube.

Dans cet exemple, la munition peut être assemblée de deux manières. Une première consiste à introduire le projectile complet par la partie arrière de la douille, cette dernière étant réalisée en deux éléments. Dans les cas d'une douille monobloc, le projectile peut être monté par la partie avant de la douille à condition d'être démuni des pions 11, qui sont ensuite fixés sur les ailettes lorsque le projectile est positionné en longueur. Le passage des pions se fait au travers des trous 14 pratiqués dans la douille qui sont obturés après rotation du projectile d'un angle égal à environ§ autour de son axe 15 selon la flèche 16 (figure 3 b). Le projectile est ensuite solidarisé sur la douille au niveau de la plaque de poussée, par sertissage ou collage réalisé de manière à ce que lors du départ du coup, les forces dues au sertissage ou au collage soient très inférieures à celles qui permettent la déformation des pions de forcement. Cette condition permet d'obtenir des pressions de forcement constantes et quasiment indépendantes du mode de fixation du projectile sur la douille.

La figure 3 c représente une autre variante, utilisable uniquement dans le cas où la douille est métallique. Le diamètre intérieur de l'extrémité avant de cette dernière est au calibre, de façon à assurer la continuité du guidage du projectile sur la partie 13 du tube. Dans ce cas particulier, le forcement est réalisé par le cisaillement de la section 17 des pions 11, qui sont implantés aux extrémités arrières des ailettes et dont une partie est comprise dans la paroi de la douille 4. Le diamètre 18 de la section de cisaillement 17 est calculé de manière à atteindre la pression de forcement désirée. Après cisaillement, le guidage de la partie arrière du sabot est assuré par les extrémités arrières des ailettes. Le montage de la munition dans la douille est réalisé de façon identique au montage pratiqué dans le cas où les douilles sont combustibles (figure 1 a à 2 c) et offre les mêmes avantages.

Le fonctionnement est le suivant: lorsque la charge propulsive est initiée, des gaz sont générés et provoquent la montée en pression dans la chambre de propulsion. Le projectile est maintenu immobile grâce à l'appui des pions sur le cône de forcement disposé soit dans le tube (figures 1 et 2) soit dans la douille métallique (figure 3). Lorsque la pression de forcement est atteinte, les pions se déforment sous l'action de la poussée et franchissent le cône de forcement libérant le projectile qu'est propulsé dans le tube. Le guidage se fait par l'intermédiaire de la surface latérale de la plaque de poussée et par les pions de forcement.

Ces diverses variantes offrent de nombreux avantages. En effet, ces configurations de projectiles permettent d'une part de déplacer favorablement, par l'intermédiaire des ailettes, les forces provoquées par le mouvement du tube bouche à feu. Ainsi, les perturbations sur le projectile sont diminuées et les dispersions au tir réduites. D'autre part, le fait de réaliser le forcement à l'aide d'ailettes et de pions disposés à l'arrière du sabot de lancement permet, par rapport aux projectiles connus, de déplacer la plaque de poussée vers l'avant. Ceci est particulièrement intéressant car le volume de chargement propulsif est augmenté ce qui améliore de façon notable les performances de ce type de projectile.

## Revendications

1. Munition notamment antichar pour arme à tube lisse comportant:
- un projectile empenné du type fléche (1),
- un sabot de lancement (2) comportant une partie tubulaire (22) enserrant la flèche et utilisé en phase canon pour le guidage du projectile et sa propulsion,
- et une douille (4) contenant le chargement propulsif, et sur lequel est fixé le sabot de lancement, la munition venant se mettre à poste en appui contre un cône de forcement (7),
caractérisé en ce que le sabot comporte, en combinaison avec la partie tubulaire (22), une partie avant (21) de même calibre que le tube de l'arme et permettant le guidage et l'étanchéité entre la chambre de combustion et l'avant du tube de l'arme, et une partie arrière (23) s'appuyant sur le cône de forcement pour assurer le forcement du projectile dans le tube et comportant des évidemments permettant le passage des gaz de propulsion vers la partie avant du sabot.

2. Munition selon la revendication 1, caractérisée en ce que la partie arrière (23) est constituée d'une plaque ajourée liée à la partie tubulaire du sabot et dont le bord libre vient prendre appui en tout ou en partie de son premier sur le cône de forcement (7).

3. Munition selon la revendication 1, caractérisé en ce que la partie arrière est constituée par au moins deux ailettes (10) solidaires de la partie tubulaire (2) du sabot et dont les extrémités libres prennent appui sur le cône de forcement (7).

4. Munition selon la revendication 3, caractérisée en ce qu'elle comporte trois ailettes à sa partie arrière.

5. Munition selon l'une quelconque des revendications 2 à 4 caractérisée en ce que l'extrémité libre de la partie arrière du sabot comporte des pions (11) en matériau déformable venant prendre appui sur le cône de forcement.

6. Munition selon l'une quelconque des revendications 1 à 5 comportant une douille non combustible caractérisée en ce que la douille (4) comprend le cône de forcement (7), la partie arrière du sabot étant en appui sur ledit cône.

7. Munition selon l'une quelconque des revendications 1 à 5, comportant une douille combustible et destinée à être tirée dans un tube comportant le cône de forcement (7) caractérisée en ce que les pions (11) disposés à l'extrémité libre de la partie arrière du sabot viennent en appui sur le cône du tube au travers de l'étui.

8. Munition, selon la revendication 1, à douille non combustible, caractérisée en ce que le sabot de lancement (2) comporte à sa partie arrière au moins deux ailettes (10), des pions (11) étant implantés au travers de la douille sur les extrémités libres des ailettes et possédant une section de cisaillement (17) au droit de l'interface des ailettes et de la douille.

## Patentansprüche

1. Munition, insbesondere Antitankmunition für Glattabschußrohrwaffe, bestehend aus:
- einem flügelstabilisierten Geschoß des Pfeiltyps (1),
- einem ein rohrförmiges, den Pfeil umspannendes Teil (22) umfassenden und im Kanonenstadium zur Geschoßführung und zum Antrieb desselben dienenden Abschußschuh (2),
- und einer die antreibende Ladung enthaltenden Hülse (4), auf welcher der Abschußschuh befestigt ist, wobei die Munition sich gegen einem Druckkegel (7) abstützend in Stellung kommt,
dadurch gekennzeichnet, daß der Schuh in Verbindung mit dem rohrförmigen Teil (22), ein das gleiche Kaliber wie das Waffenabschußrohr aufweisendes und die Führung und Abdichtung zwischen Verpuffungskammer und Waffenrohrvorderteil gestattendes Vorderteil (21) und ein sich auf dem Druckkegel zum Eindrücken des Geschosses in das Rohr abstützendes und Ausnehmungen zur Überführung der Treibgase in das Schuhvorderteil besitzendes Hinterteil (23) umfaßt.

2. Munition nach Anspruch 1, dadurch gekennzeichnet, daß das Hinterteil (23) aus einer gelochten, mit dem rohrförmigen Schuhteil verbundenen Platte besteht, deren freier Randteil sich auf seinem Umfang ganz oder teilweise auf dem Drückkegel (7) abstützt.

3. Munition nach Anspruch 1, dadurch gekennzeichnet, daß das Hinterteil (23) aus mindestens zwei fest mit dem rohrförmigen Teil (2) des Schuhes verbundenen Flügeln besteht, deren freie Endbereiche sich auf dem Drückkegel (7) abstützen.

4. Munition nach Anspruch 3, dadurch gekennzeichnet, daß diese am Hinterteil drei Flügeln besitzt.

5. Munition nach einem der Ansprüche 2 bis 4, dadurch gekennzeichnet, daß das freie Ende des Schuhhinterteiles aus verformbarem Material bestehende und sich auf dem Drückkegel abstützende Zapfen (11) aufweist.

6. Munition nach einem der Ansprüche 1 bis 5, die eine unverbrennbare Hülse umfaßt, dadurch gekennzeichnet, daß die Hülse (4) den Drückkegel (7) umfaßt, wobei das Hinterteil des Schuhes auf diesem Kegel aufliegt.

7. Munition nach einem der Ansprüche 1 bis 5, die eine verbrennbare, für den Abschuß in einem der Drückkegel (7) umfassenden Rohr bestimmte Hülse umfaßt, dadurch gekennzeichnet, daß die am freien Ende des Schuhhinterteiles angeordneten Zapfen (11) auf dem Kegel des Rohres in Querlage zur Hülse zur Auflage kommen.

8. Munition nach Anspruch 1, mit unbrennbarer Hülse, dadurch gekennzeichnet, daß der Abschußschuh (2) an seinem Hinterteil mindestens zwei Flügel (10) umfaßt, wobei Zapfen (11) quer zur Hülse an den freien Flügelendbereichen angeordnet sind und gegenüber der Schnittstelle zwischen Flügeln und Hülse einen Scherquerschnitt (17) besitzen.

## Claims

1. Ammunition, namely antitank for smooth bore guns comprising:
- A fin-stabilized projectile (1) of the arrow type,
- A launching sabot (2) consisting of a tubular section (22) around the penetrator and used to guide the projectile and its propulsion in the gun phase
- And a cartridge (4) containing the propellant charge to which the launching sabot is attached, the ammunition resting against a driving taper bushing (7) wherein the sabot comprises,
combined with the tubular section (22), a front section (21) with the same calibre as the gun barrel, designed to guide the projectile and seal the combustion chamber from the front end of the gun barrel, and a rear section (23) resting against the driving taper bushing, which drives the projectile into the barrel, and provided with recesses directing the propulsives gases towards the front section of the sabot.

2. Ammunition set forth in claim 1, wherein the rear section (23) consists of a perforated plate connected to the tubular section of the sabot, part or all of the free edge of which rests on the driving taper bushing (7).

3. Ammunition set forth in claim 1, wherein the rear section comprises at least two fins (10) integral with the sabot tubular section (2), the free ends of which rest on the driving taper pin (17).

4. Ammunition set forth in claim 3, wherein the rear section comprises three fins.

5. Ammunition set forth in any of the claims 2 to 4, wherein the free end of the sabot rear section comprises flexible studs (11) resting on the driving taper bushing.

6. Ammunition set forth in any of the claims 1 to 5, comprising an incombustible cartridge, wherein the cartridge (4) comprises the driving taper bushing (7), the sabot rear section resting on said bushing.

7. Ammunition set forth in any of the claims 1 to 5, comprising a combustible cartridge and designed to be fired in a barrel comprising the driving taper bushing (7), wherein the studs mounted through the case at the free end of the sabot rear section rest on the barrel taper bushing.

8. Ammunition set forth in claim 1, comprising an incombustible cartridge, wherein the launching sabot (2) comprises at least two fins at the rear section, the studs (11) being mounted through the cartridge onto the free ends of the fins and provided with a shear section at the interface of the fins and cartridge.
